# EUROPÄISCHE PATENTSCHRIFT

(11) **EP 0 098 446 B1**
(45) Veröffentlichungstag und Bekanntmachung des Hinweises auf die Patenterteilung: **20.05.1987**
(21) Anmeldenummer: 83106023.1
(22) Anmeldetag: 21.06.1983
(51) Int. Cl.: F28F 19/02, F28D 1/02

(54) **Wärmetauscher**
Heat exchanger
Echangeur de chaleur

(30) Priorität: 01.07.1982 DE 3224529
(43) Veröffentlichungstag der Anmeldung: 18.01.1984
(73) Patentinhaber: BASF Aktiengesellschaft, 67063 Ludwigshafen (DE)
(72) Erfinder: Schwab, Rudolf, Dr., D-3513 Staufenberg (DE); Jeckel, Guenter, D-6740 Landau (DE); Hofmann, Gerhard, D-6701 Hochdorf-Assenheim (DE)

## Beschreibung

Die Erfindung betrifft einen Wärmetauscher, bestehend aus einem geschlossenen Behälter und mindestens einer in den Behälter eingesteckten Heizkerze, die innenseitig mit einem Heiz- oder Kühlmedium beaufschlagt und außenseitig von dem Behälterinhalt umgeben ist.

Bei chemischen Prozessen mit stark aggressiven Medien ist die Wahl der Werkstoffe für die Apparate, in denen die Prozesse ablaufen, von großer Wichtigkeit, insbesondere dann, wenn austenitische Stähle als Werkstoff aufgrund der Aggressivität der Medien ausscheiden. Während beispielsweise bei Rührbehältern häufig Apparate mit einer Innenemaillierung gewählt werden, ist dies - wie später detailliert geschildert - bei Wärmetauschern, die in Chemieanlagen und ähnlichen Arbeitsgebieten überwiegend als Rohrbündelwärmeaustauscher-ausgeführt sind und Temperaturschwankungen unterliegen, nicht möglich.

Es ist bekannt, in solchen Fällen Rohrbündelwärmeaustauscher einzusetzen, bei denen alle Bauteile, die in Berührung mit den aggressiven Medien gelangen, aus Werkstoffen wie Titan oder Zirkonium gefertigt werden. Eine andere Ausführungsform von Wärmetauschern besteht darin, eine Vielzahl von Doppelmantelrohren, bei denen die Innenrohre aus Werkstoffen wie Titan, Zirkonium oder innenseitig emaillierten Stahlrohren bestehen, hintereinander zu schalten. Bei beidenArten von Wärmetauschern befinden sich die aggressiven Medien in den Rohren und die Heiz- bzw. Kühlmedien um die Rohre. Beide Ausführungsformen - Rohrbündelwärmeaustauscher und hintereinander geschaltete Doppelrohre - sind aufgrund der oben erwähnten Werkstoffe extrem teuer. Daher wurde stets versucht emaillierte Rohrbündelwärmeaustausche.r, bei denen sich die aggressiven Medien ebenfalls in den Rohren befinden, herzustellen. Dies ist jedoch fertigungstechnisch nicht möglich, da es bei Temperaturschwankungen - die während der Emaillierung bzw. während des Prozeßablaufes auftreten- stets zu Emaillebruch kommt. Dies erklärt sich daraus, daß die Biegung der Rohrböden bei instationärem Aufheizen bzw. die Beulung der Rohrböden bei instationärem Abkühlen große axiale Zug₋ bzw. Druckkräfte in den Rohren verursachen, deren Einleitung in die Rohrböden bisher ohne Emaillebruch an den Einschweißungen der Rohre in die Rohrböden nicht gelungen ist. Der Versuch, jeweils ein Rohrende der innenseitig emaillierten Rohre in einem Rohrboden des Rohrbündelwärmeaustauschers axial verschiebbar einzubauen und abzudichten, war im Dauerversuch wegen chemischer, mechanischer, thermischer und sonstiger Einwirkungen stets erfolglos.

Aus den selben Gründen war auch ein Wärmetauscher mit Emaillierung zusammengebaut aus einzelnen Plattenelementen - wie in der DE-PS 1 054101 beschrieben - im Dauerbetrieb nicht einsetzbar.

Desweiteren ist gemäß der US-PS 2 376 373 ein Wärmetauscher bekannt, der aus einem geschlossenen Behälter mit mindestens einer in den Behälter eingesteckten Heizkerze besteht, die innenseitig mit einem Heiz- oder Kühlmedium beaufschlagt und außenseitig von dem Behälterinhalt umgeben ist. In derDE-PS 839 806 ist ein sternförmiges Faltenrohr als Einsatzrohr für Wärmetauscher aufgezeigt. Jedoch sind diese Apparateteile beim Einsatz won aggressiven Medien nicht verwendbar.

Es stellte sich daher die Aufgabe, bei der Erwärmung oder Kühlung eines in einem Behälter lagernden, extrem aggressiven Medium, die Heizkerze nicht aus Titan oder Zirkonium - wie beispielsweise bei Rohrbündelwärmeeustauschern - herstellen zu müssen.

Diese Aufgabe wird erfindungsgemäß dadurch gelöst, daß der Behälter innenseitig emailliert ist, und daß die Heizkerze mit Hohlrippen versehen sowie auf der Außenseite ebenfalls emailliert ist.

Ein Ausführungsbeispiel der Erfindung ist in der Zeichnung dargestellt und wird im folgenden näher beschrieben. Es zeigen:
Figur 1 einen Schnitt durch den erfindungsgemäßen Wärmetauscher,
Figur 2 einen Schnitt durch eine mit Hohlrippen versehene an der Außenseite emaillierten Heizkerze, eingesteckt in einen Flansch üblicher Bauform am Boden des innenseitig emaillierten Behälters,
Figur 3 und 4 Schnitt durch zwei Profilquerschnitte einer Heizkerze, ausgewählt aus der Vielzahl der Möglichkeiten von Profilquerschnitten von Heizkerzen.

Gemäß Figur 1 ist in den Boden des innenseitig emaillierten Berhälters 1 eine mit Hohlrippen 12 versehene außenseitig emaillierte Heizkerze 2 - bestehend aus einer Einheit von zwei Einzelkerzen - eingesteckt, die innenseitig mit Sattdampf beaufschlagt ist, und außenseitig von dem Behälterinhalt umgeben ist. Figur 2 zeigt im Detail eine mit Hohlrippen 12 versehene außenseitig emaillierte Heizkerze 2 und den Einbau derselben in den Boden des innenseitig emaillierten Berhälters 1. An einen Verdrängerkörper 3 üblicher Bauform ist die mit Hohlrippen versehene Heizkerze 2 mittels der Schweißnaht 4 angeschweißt. In Verdrängerkörper 3 und Heizkerze ist ein Einsteckrohr 5 bis nahe an den Deckel der Heizkerze 2 eingeführt, das auf übliche Art mit dem Verdrängerkörper 3 verbunden ist. Über dieses Einsteckrohr 5 strömt Sattdampf in die Heizkerze, über den Stutzen 6 strömt das Kondensat ab. Verdrängerkörper 3 und Heizkerze 2 werden nach dem Zusammenbau, d.h. nach demAnlegen der Schweißnaht 4, nach dem Anschweißen des Deckels 7 mittels der Schweißnaht 8 und nach dem Einbau des Einsteckrohres 5 außenseitig emailliert. Der Einbau dieser zusammengefügten außenseitig emaillierten Einheit erfolgt über den Bodenflansch 9 üblicher Bauart, mittels der Dichtung 10 und am Umfang des Bodenflansches 9 verteilter Klammerschrauben 11. Beim Weglassen des Deckels 7 der Heizkerze 2 kann eine zweite Heizkerze zur Vergrößerung der Wärmetauschfläche - wie in Figur 1 dargestellt - angeschweißt werden. Die Hohlrippen 12 der einzelnen Heizkerzen können zur Verbesserung des Wärmeübergangs auch gegeneinander versetzt angeordnet werden. Figur 3 zeigt den Schnitt durch eine Heizkerze mit zylindrischem Querschnitt und sternförmig angeordneten Hohlrippen 12. Figur 4 zeigt den Schnitt durch eine Heizkerze mit parallel angeordneten Hohlrippen.

Die mit dem erfindungsgemäßen Wärmetauscher erzielten Vorteile liegen insbesondere darin, Wärmetauschflächen für chemische Prozesse und ähnliche Anwendungsgebiete herzustellen, bei denen beim Durchsatz von aggressiven Medien auf extrem teure Werkstoffe wie Titan oder Zirkonium verzichtet werden kann. Diese erfindungsgemäßen Wärmetauscher sind daher bei vergleichbaren Wärmetauschflächen - bezogen auf m² Wärmetauschfläche - deutlich kostengünstiger herzustellen als beispielsweise Röhrenbündelwärmeaustauscher aus den oben erwähnten Materialien oder Wärmetauschern mit hintereinander geschalteten Doppelmantelrohren, bei denen die Innenrohre aus Titan oder Zirkonium oder aus innenseitig emaillierten Stahlrohren bestehen.

## Patentansprüche

1. Wärmetauscher, bestehend aus einem geschlossenen Behälter und mindestens einer in den Behälter eingesteckten Heizkerze, die innenseitig mit einem Heiz- oder Kühlmedium beaufschlagt und außenseitig von dem Behälterinhalt umgeben ist, dadurch gekennzeichnet, daß der Behälter innenseitig emailliert ist und daß die Heizkerze (2) mit Hohlrippen (12) versehen sowie auf ihrer außenseite ebenfalls emailliert ist.

2. Wärmetauscher nach anspruch 1, dadurch gekennzeichnet, daß zwei oder mehrere Heizkerzen (2) zu einer Einheit zusammengefügt sind.

## Claims

1. A heat exchanger comprising a closed vessel and at least one immersion heater inserted in the vessel, the said heater being exposed on the inside to a heating or cooling medium and being surrounded on the outside by the vessel contents, wherein the vessel is enameled on the inside, and the immersion heater (2) is provided with hollow fins (12) and is enameled on the outside.

2. A heat exchanger as claimed in claim 1, wherein two or more immersion heaters (2) provided with hollow fins are combined to form a single unit.

## Revendications

1.- Echangeur de chaleur, constitué d'un récipient fermé et d'au moins une bougie de chauffage emboîtée dans le récipient et qui reçoit, à l'intérieur, un fluide de chauffage, ou de refroidissement et est entouré, à l'extérieur, du contenu du récipient, caractérisé par le fait que le récipient est émaillé sur sa face interne et que la bougie de chauffage (2) est munie de nervures creuses (12) et également émaillée sur sa face externe.

2.- Echangeur de chaleur selon la revendication 1, caractérisé par le fait que deux ou plus de deux bougies de chauffage (2) sont réunies en un seul élément.
